# EUROPÄISCHE PATENTSCHRIFT

(11) **EP 1 557 222 B1**
(45) Veröffentlichungstag und Bekanntmachung des Hinweises auf die Patenterteilung: **12.11.2014**
(21) Anmeldenummer: 05000212.0
(22) Anmeldetag: 07.01.2005
(51) Int. Cl.: B01L 3/02

(54) **Pipettiervorrichtung mit einer Abwurfeinrichtung für Pipettenspitzen**
Pipette with pipette tip ejector
Pipette avec éjecteur d'embouts de pipette

(30) Priorität: 21.01.2004 DE 102004003433
(43) Veröffentlichungstag der Anmeldung: 27.07.2005
(62) Teilanmeldung aus: 10011574.0
(73) Patentinhaber: EPPENDORF AG, 22339 Hamburg (DE)
(72) Erfinder: Belgardt, Herbert, 20259 Hamburg (DE)
(74) Vertreter: Hauck Patent- und Rechtsanwälte

(56) Entgegenhaltungen:
- EP-A- 0 289 946
- EP-A2- 1 136 127
- WO-A-02/16036
- WO-A-98/31465
- US-A- 4 086 062
- US-A- 4 567 780
- US-A- 5 104 624
- US-A1- 2002 001 545

## Beschreibung

Die Erfindung bezieht sich auf eine Pipettiervorrichtung mit mindestens einem Ansatz zum Aufstecken einer Pipettenspitze und einer Abwurfeinrichtung zum Lösen einer Pipettenspitze von dem Ansatz.

Pipettiervorrichtungen werden insbesondere im Labor zur Dosierung von Flüssigkeiten verwendet. Diese werden in Pipettenspitzen durch eine Spitzenöffnung aufgenommen und ausgegeben. Bei Luftpolsterpipetten ist eine Verdrängungseinrichtung für ein Gas in die Pipettiervorrichtung integriert und durch den Ansatz kommunizierend mit der Pipettenspitze verbunden. Mittels der Verdrängungseinrichtung wird ein Luftpolster verlagert, so daß Flüssigkeit in die Pipettenspitze eingesaugt und daraus ausgestoßen wird. Die Verdrängungseinrichtung ist meistens ein Zylinder mit einem darin verlagerbaren Kolben.

Die Pipettenspitzen werden lösbar mit dem Ansatz verbunden, damit sie nach Gebrauch gegen eine frische Pipettenspitze ausgetauscht werden können. Hierdurch können bei nachfolgenden Dosierungen Kontaminationen vermieden werden. Pipettenspitzen für den einmaligen Gebrauch sind kostengünstig aus Kunststoff verfügbar.

Der Ansatz zum Befestigen von Pipettenspitzen ist vielfach ein zylindrischer bzw. konischer Vorsprung bezüglich eines Grundkörpers bzw. eines Gehäuses, auf den eine Pipettenspitze mit einer dazu passenden Aufstecköffnung bzw. Aufnahme klemmbar ist. Dies kann ohne Anfassen der Pipettenspitze durch Eindrücken des Ansatzes in die Aufstecköffnung der in einem Halter bereitstehenden Pipettenspitze geschehen.

Zur Vermeidung von Kontaminationen der Anwender weisen Pipettiervorrichtungen eine Abwurfeinrichtung mit einer Antriebseinrichtung und einem Abwerfer auf. Durch Betätigen des Antriebseinrichtung wird der Abwerfer so verlagert, daß er die Pipettenspitze von dem Ansatz löst, ohne daß diese vom Anwender angefaßt werden muß. Vielfach hat die Antriebseinrichtung eine Mechanik, die mittels eines Betätigungsknopfes manuell betätigt werden muß, um die Pipettenspitze vom Ansatz zu lösen. Möglich sind auch Antriebseinrichtungen mit einem elektromotorischen Antrieb. Das Lösen der Pipettenspitze vom Ansatz kann einen erheblichen Kraftaufwand erfordern, besonders bei fest auf den Ansatz aufgeklemmten Pipettenspitzen. Bereits bei Einkanalsystemen, d.h. Pipettiervorrichtungen, die einen einzigen Ansatz für eine einzige Pipettenspitze aufweisen, kann dies den Abwurf der Pipettenspitze vom Ansatz erschweren oder unmöglich machen. Besonders hoher Kraftaufwand kann bei Mehrkanal-Pipettiersystemen, die mehrere parallele Ansätze zum Aufstecken von Pipettenspitzen haben, aufgrund vervielfachter Spitzenabwurfkräfte erforderlich sein.

Aus der EP 0 992 288 A2 ist ein Pipettiersystem mit einem axial beweglichen Abwerfer zum Lösen einer Pipettenspitze von einem Ansatz, einer Antriebseinrichtung zum Antreiben der Axialbewegungen des Abwerfers und einem eine axiale Antriebsbewegung der Antriebseinrichtung in eine Axialbewegung des Abwerfers übertragenden Zugmittel-, Druckmittel- oder Gelenkgetriebe bekannt. Die vom Abwerfer auf die Pipettenspitze ausgeübte Kraft übersteigt die vom Anwender aufgewendete Kraft, wodurch das Abwerfen erleichtert wird.

Aus der US 4,187,724 ist eine Pipettiervorrichtung bekannt, die einen Ansatz zum Aufstecken einer Pipettenspitze aufweist, der ein aus einem Schaft herausstehender Abschnitt einer Welle ist, die in dem Schaft drehbar ist. Die Pipettiervorrichtung weist einen Drehantrieb für die Welle auf. Ferner ist das dem Ansatz zugewandte Ende des Schaftes als Kurvenfläche ausgebildet. Die Pipettenspitze weist am Aufsteckende ebenfalls eine Kurvenfläche auf. Durch Betätigen eines Schiebers wird die Welle in eine Drehbewegung versetzt, wodurch eine auf den Ansatz gesteckte Pipettenspitze mit ihrer Kurvenfläche gegen die Kurvenfläche des Schaftes gedreht wird, so daß bei weiterer Drehung der Welle der Ansatz bezüglich der Pipettenspitze dreht und die Pipettenspitze frei kommt.

Bei diesen Pipettiervorrichtungen erfordert die Betätigung der Abwurfeinrichtung immer noch einen großen Kraftaufwand. Außerdem sind die Pipettenspitzen aufgrund der Kurvenfläche Spezialteile.

Ferner sind Pipettiervorrichtungen und zugehörige Pipettenspitzen bekannt, die eine innen liegende Schulter aufweisen, um Änderungen der Aufsteckkraft und dementsprechend den Kraftaufwand für die Betätigung der Abwurfeinrichtting zu begrenzen. Diese Pipettiersysteme haben den Nachteil, daß die Verwendung der Pipettenspitzen vielfach auf die zugehörigen Pipettiervorrichtungen beschränkt ist und umgekehrt. Der Anwender ist hierdurch eingeschränkt.

US 2002/001,545 A1 offenbart eine Pipetiervorrichtung, bei der beim Aufsetzen einer Pipettenspitze auf einen Ansatz Energie gespeichert wird, die zum Abwerfen der Pipettenspitze von dem Ansatz freigesetzt wird. Vorzugsweise ist zusätzlich ein Mechanismus vorhanden, der die Aufsteckkraft der Pipettenspitze begrenzt.

Zum Speichern der Energie für das Abwerfen der Pipettenspitze ist eine federbelastete Abwurfhülse vorhanden, durch die der Ansatz hindurchgeführt ist. Zum Aufstecken der Spitze wird die Abwerfhülse entgegen der Federvorspannung vom Ende des Ansatzes weg bewegt, bis ein Rastmechanismus einrastet. Zum Kontrollieren der Aufsteckkraft der Pipettenspitze ist bevorzugt der Ansatz an einer vorgespannten Feder abgestützt, sodass sie sich in Richtung der Aufsteckkraft bewegen kann.

Gemäß den Ausführungsbeispielen drückt die Pipettenspitze beim Aufstecken zunächst gegen das äußere Ende der Abwurfhülse und bewegt diese entgegen der vorgespannten Feder tiefer in das Gehäuse hinein. Erst in einer späteren Phase wird die Pipettenspitze auf den Ansatz aufgeklemmt. Wenn die Aufsteckkraft die Vorspannung der Feder, die den Ansatz abstützt, überschreitet, wird der Ansatz tiefer in das Gehäuse hineinbewegt, wodurch eine übermäßige Aufsteckkraft vermieden wird. Mit fortgesetztem Aufpressen der Pipettenspitze erreicht die Abwurfhülse die Verriegelungsstellung. Wenn der Benutzer die Pipettenspitze dann noch weiter aufpresst, stützt sich die Abwurfhülse schließlich im Gehäuse ab, wodurch der Weg der Pipettenspitze und damit die Aufsteckkraft begrenzt ist.

Der Benutzer muss somit beim Aufstecken der Pipettenspitze stets die gesamte Kraft aufbringen, die für das automatische Abwerfen der Pipettenspitze erforderlich ist. Diese Kraft ist deutlich höher als die Aufsteckkraft, um ein sicheres Abwerfen der Pipettenspitze unter allen Umständen zu gewährleisten. Dabei ist auch zu berücksichtigen, dass sich durch Änderung der Umgebungsbedingungen (Temperaturänderungen, Luftfeuchtigkeit, Probenflüssigkeit etc.) die Kraft ändern kann, die zum Abwerfen der Pipettenspitze erforderlich ist. Infolgedessen muss die für den Abwerfvorgang gespeicherte Energie eine Sicherheitsreserve aufweisen, die jedoch nicht für jeden Abwerfvorgang benötigt wird. Den entsprechenden Kraftaufwand muss der Anwender aufbringen.

Davon ausgehend liegt der Erfindung die Aufgabe zugrunde, eine Pipettiervorrichtung zur Verfügung zu stellen, die den Kraftaufwand für die Betätigung der Abwurfeinrichtung vermindert..

Die Aufgabe wird durch eine Pipettiervorrichtung mit den Merkmalen des Anspruches 1 gelöst. Vorteilhafte Ausgestaltungen der Pipettiervorrichtung sind in den Unteransprüchen angebeben.

Die erfindungsgemäße Pipettiervorrichtung hat
- einen Grundkörper,
- mindestens einen vom Grundkörper vorstehenden, axial beweglich am Grundköper gelagerten Ansatz zum Aufsetzen einer Pipettenspitze,
- eine Feder, über die der Ansatz am Grundkörper abgestützt ist,
- einen dem Ansatz zugeordneten Anschlag, über den der Ansatz axial hinaussteht, wenn er nicht zur Feder hin belastet ist, wobei der Anschlag axial bezüglich des Ansatzes beweglich ist und eine fest mit dem Grundkörper verbundene Begrenzung für eine Axialbewegung des Anschlags zum Grundkörper hin vorhanden ist,
- wobei die Feder (24) so ausgelegt und/oder vorgespannt ist, dass der Ansatz (34) von einer definierten Aufsteckkraft, die durch Aufstecken einer Pipettenspitze (56) auf den Ansatz (34) aufbringbar ist, solchermaßen zum Anschlag (59) hin verlagerbar ist, dass die auf den Ansatz (34) geklemmte Pipettenspitze (56) gegen den Anschlag (59) stößt, und
- eine Abwurfeinrichtung zum Lösen der Pipettenspitze von dem Ansatz, die einen dem Ansatz zugeordneten Abwerfer aufweist, an dem der Anschlag ausgebildet ist, wobei Ansatz und Abwerfer relativ zueinander beweglich sind, und die eine mit dem Abwerfer wirkverbundene Antriebseinrichtung zum relativen Bewegen von Abwerfer und Ansatz aufweist, die entgegen der Wirkung einer einerseits an einem beweglichen Teil der Antriebseinrichtung und andererseits am Grundkörper abgestützten weiteren Feder betätigbar ist, sodass die Antriebseinrichtung nach Betätigung selbsttätig in ihre Ausgangslage zurückkehrt, die durch die Begrenzung definiert ist.

Bei der erfindungsgemäßen Pipettiervorrichtung wird eine Pipettenspitze durch axiales Einführen des Ansatzes in die Aufstecköffnung aufgesteckt. Dabei wird die Aufsteckkraft in die Feder eingeleitet. Wenn die Aufsteckkraft einen bestimmten Wert überschreitet, wird die Feder elastisch verformt, bis die auf den Ansatz geklemmte Pipettenspitze gegen den Anschlag stößt. Sobald die Pipettenspitze am Anschlag anliegt, kann sie nicht mehr weiter auf den Ansatz aufgeschoben werden. Hierdurch wird die Aufsteckkraft der Pipettenspitzc begrenzt. Die Aufsteckkraft ist durch die Federkennlinie der Feder bzw. eine eventuell vorhandene Vorspannung der Feder bestimmt. Die Feder ist so ausgelegt und gegebenenfalls vorgespannt, daß die Pipettenspitzc genau dann, wenn sie mit der gewünschten Aufsteckkraft auf dem Ansatz sitzt, an dem Anschlag anliegt. Die Aufsteckkraft ist so festgelegt, daß die Pipettenspitze sicher auf dem Ansatz sitzt bzw. abdichtet. Da eine genaue definierte Aufsteckkraft erreicht wird, ist es möglich, die Aufsteckkraft auf einen geringen Wert zu begrenzen, bei dem die erforderliche Sicherheit des Sitzes und der Abdichtung gerade gegeben ist. Somit kann die Aufsteckkraft gegenüber herkömmlicher Pipettiervorrichtungen deutlich reduziert werden, bei denen aufgrund der Unsicherheiten beim Aufstecken regelmäßig eine überhöhte Aufsteckkraft aufgewandt wird. Dementsprechend ist bei der erfindungsgemäßen Pipettiervorrichtung der Kraftaufwand für die Betätigung der Abwurfeinrichtung vermindert. Bei manuell betätigbaren Abwurfeinrichtungen werden durch

Verminderung der Bedienkräfte die Sehnen- und Muskelbelastungen des Anwenders reduziert. Elektromotorisch betriebene Abwurfeinrichtungen kommen mit Motoren geringerer Leistung aus. Gemäß einer Ausgestaltung, ist die Feder so ausgelegt und/oder vorgespannt, daß der Ansatz von einer definierten Aufsteckkraft, die durch Aufstecken einer Pipettenspitze auf den Ansatz aufbringbar ist, solchermaßen zum Anschlag hin verlagerbar ist, daß die Pipettenspitze am Anschlag anliegt.

Zum Lösen der Pipettenspitze von dem Ansatz sind Ansatz und Abwerfer relativ zueinander axial und/oder drehbeweglich. Bei bevorzugten Ausführungen ist der Ansatz bezüglich der Pipettiervorrichtung ortsfest und ist die Antriebseinrichtung nur mit dem Abwerfer wirkverbunden, so daß allein der Abwerfer mittels der Antriebseinrichtung bewegbar ist.

Gemäß einer Ausgestaltung ist der Ansatz unmittelbar an der Feder abgestützt. Die Verbindung des Ansatzes mit einer fest mit dem Grundkörper verbundenen Verdrängungseinrichtung kann mittels einer flexiblen Verbindung erfolgen, z.B. mit Hilfe eines flexiblen Schlauchs oder einer teleskopierbaren Rohrverbindung. Gemäß einer Ausgestaltung ist der Ansatz fest mit einer Verdrängungseinrichtung - z.B. mit einem Zylinder einer bezüglich des Grundkörpers axial verlagerbaren Kolben-Zylinder-Einrichtung - verbunden. Die Verdrängungseinrichtung wird dann mit dem Ansatz verlagert. Die Verlagerung der Verdrängungseinrichtung kann von der Antriebseinrichtung für die Verdrängungsenrichtung kompensiert werden. Gemäß einer Ausgestaltung ist der Zylinder über die Feder am Grundkörper abgestützt, so daß der Ansatz mittelbar über den Zylinder abgefedert ist.

Gemäß einer Ausgestaltung ist die Feder eine in Axialrichtung des Ansatzes erstreckte Schraubenfeder. Die Schraubenfeder ist vorzugsweise koaxial zum Ansatz erstreckt. Die Verdrängungseinrichtung bzw. Antriebseinrichtung für die Verdrängungseinrichtung können vorteilhaft durch die Schraubenfeder hindurchgeführt werden.

Die Pipettiervorrichtung ist mit einer nicht vorgespannten Feder ausführbar. Dann wird die Feder entsprechend dem Anstieg der Aufsteckkraft beim Aufstecken des Ansatzes auf die Pipettenspitzen komprimiert. Durch Auslegung der Feder und des Weges bis zum Anliegen der Pipettenspitze an dem Anschlag ist es möglich, die Aufsteckkraft genau festzulegen. Gemäß einer Ausgestaltung weist die Feder eine Federvorspannung auf. Infolgedessen kommt es erst zu einer axialen Verlagerung des Ansatzes, wenn die Aufsteckkraft die Kraft zur Vorspannung der Feder übersteigt. Hierdurch wird die für das Erreichen des Anschlages erforderliche Aufsteckkraft definiert. Ferner begünstigt dies besonders kompakte Federanordnungen und kurze Verlagerungswege des Ansatzes.

Der Anschlag ist axial bezüglich des Ansatzes beweglich und eine fest mit dem Grundkörper verbundene Begrenzung für die Axialbewegung des Anschlages zum Grundkörper hin ist vorhanden.

Der Anschlag ist an dem Abwerfer ausgebildet. Bei einer Ausführung des Abwerfers als zum Ansatz koaxiale Hülse ist der Anschlag durch das dem Ansatz zugewandte Ende der Hülse gebildet.

Der Ansatz ist auf verschiedene Weisen in seiner axialen Ausgangslage für die Aufnahme einer Pipettenspitze festlegbar, beispielsweise durch Verbinden des Ansatzes mit der Feder. Die Ausgangslage des Ansatzes wird dann durch die Ausgangsstellung der durch den Ansatz unbelasteten Feder definiert. Gemäß einer Ausgestaltung ist der Ansatz in Richtung von der Feder weg an einem weiteren Anschlag abgestützt, gegen den er durch die Feder gedrückt wird. Hierdurch wird die Ausgangslage genau festgelegt. Außerdern ist keine Verbindung zwischen Ansatz und Feder erforderlich.

Gemäß einer Ausgestaltung ist die Feder austauschbar und/oder ist eine Einrichtung zum Einstellen der Federvorspannung vorhanden. Hierdurch ist eine Anpassung der Aufsteck- und Abwurfkräfte an verschieden geformte bzw. bemessene Pipettenspitzen möglich. Der Einsatzbereich der Pipettiervorrichtung wird hierdurch vergrößert.

Die Antriebseinrichtung ist entgegen der Wirkung einer einerseits an einem beweglichen Teil der Antriebseinrichtung und andererseits am Grundkörper abgestützten weiteren Feder betätigbar. Infolgedessen kehrt die Antriebseinrichtung nach Betätigung selbsttätig in ihre Ausgangslage zurück. Für eine definierte Ausgangslage ist eine bezüglich des Grundkörpers feste Begrenzung für die Bewegung des Abwerfers oder der Antriebseinrichtung vorhanden. Diese ist zugleich die Begrenzung für die axiale Bewegung des Anschlags zum Grundkörper hin.

Gemäß einer Ausgestaltung weist der Grundkörper einen Träger oder Rahmen auf. Gemäß einer Ausgestaltung weist der Grundkörper ein Gehäuse auf, gegebenenfalls mit einem darin enthaltenen Träger oder Rahmen.

Gemäß einer Ausgestaltung ist die Pipettiervorrichtung ein Handgerät und/oder ein stationäres Gerät und/oder ein elektrisch angetriebenes Gerät und / oder ein (Halb-)Automat. Bei Ausführungen als Handgerät wird die Pipettiervorrichtung von Hand zum Ort der Probenaufnahmen und Probenabgabcn geführt und wird die Aufnahme und Abgabe von Flüssigkeit sowie die Betätigung der Abwurfeinrichtung von Hand gesteuert. Die Antriebseinrichtungen für die Verdrängungseinrichtung und/oder den Abwerfer sind mechanisch und/oder elektromechanisch ausgeführt. Letzteres gilt auch für die Ausführung der Pipettiervorrichtungen als stationäres Gerät. Bei Ausführung der Pipettiervorrichtung als (Halb-)Automat werden sämtliche Funktionen oder ein Teil der Funktionen der Pipettiervorrichtungen (Aufnehmen und Abgeben von Flüssigkeit, Bewegen der Pipettiervorrichtungen in Positionen zum Aufnehmen und Abgeben von Flüssigkeit bzw. Pipettenspitzen, Aufnahme und Abgabe von Pipettenspitzen) automatisch durchgeführt.

Gemäß einer Ausgestaltung weist die Pipettiervorrichtung eine Reihe paralleler Ansätze für die Aufnahme von Pipettenspitzen auf. Es handelt sich hierbei um ein Mehrkanal-Pipettiersystem. Aufgrund der vervielfachten Spitzenabwurfkräfte ist hierbei der Einsatz der Erfindung besonders vorteilhaft.

Gemäß einer Ausgestaltung ist jeder Ansatz über eine gesonderte Feder am Grundkörper abgestützt.

Gemäß einer Ausgestaltung ist den Ansätzen ein gemeinsamer Abwerfer zugeordnet.

Gemäß einer Ausgestaltung hat die erfindungsgemäße Pipettiervorrichtung
- eine Verdrängungseinrichtung mit einer Verdrängungskammer mit einer verlagerbaren Begrenzung, einem Ansatz zum Verbinden mit einer Pipettenspitze und einem Verbindungskanal zwischen der Verdrängungskammer und dem freien Ende des Ansatzes,
- eine Antriebseinrichtung zum Antreiben der verlagerbaren Begrenzung der Verdrängungseinrichtung mit einem Antriebsorgan, das eine lösbare Wirkverbindung mit der verlagerbaren Begrenzung hat, und
- einer Bajonettverbindung zwischen der Antriebseinrichtung und der Verdrängungseinrichtung, die unter Herstellung der Wirkverbindung zwischen Antriebsorgan und verlagerbarer Begrenzung herstellbar und unter Lösung der Wirkverbindung zwischen Antriebsorgan und verlagerbarer Begrenzung lösbar ist.

Die Verdrängungseinrichtung und die Antriebseinrichtung zum Antreiben der verlagerbaren Begrenzung der Pipettiervorrichtung sind auf einfache Weise durch Zusammenstecken entlang einer Längsachse der Bajonettverbindung und Drehen um die Längsachse der Bajonettverbindung miteinander verbindbar bzw. in umgekehrter Weise voneinander trennbar. Beim Herstellen der Bajonettverbindung wird gleichzeitig die Wirkverbindung zwischen Antriebsorgan und verlagerbarer Begrenzung hergestellt, ohne daß es hierzu besonderer weiterer Aktionen bedarf. Bei einem Lösen der Bajonettverbindung wird die Wirkverbindung ohne besondere weitere Aktionen gelöst. Die Erfindung ermöglicht ein besonders einfaches, schnelles und sicheres Verbinden und Trennen der Verdrängungseinrichtung und der Antriebseinrichtung zum Antreiben der verlagerbaren Begrenzung, beispielsweise bei der Montage, vor dem Autoklavieren oder sonstigen Reinigen des Unterteiles, vor dem Austauschen des Unterteiles zu Zwecken der Änderung des Arbeitsbereiches, der Reparatur u.ä.. Die Bajonettverbindung ist besonders störungsunanfällig. Diese Vorteile kommen insbesondere beim manuellen und beim automatischen Verbinden und Trennen von Verdrängungseinrichtung und Antriebseinrichtung zum Antreiben der verlagerbaren Begrenzung zum Tragen. Letzteres beispielsweise bei einer automatischen Montage oder einer Workstation mit automatischem Werkzeugwechsel.

Die Antriebseinrichtung zum Antreiben der verlagerbaren Begrenzung kann auf verschiedene Weise ausgestaltet sein. Sie verfügt über technische Mittel, das Antriebsorgan so zu verlagern, daß dieses die verlagerbare Begrenzung der Verdrängungseinrichtung verlagert. Hierzu führt das Antriebsorgan z.B. eine Linearbewegung aus. Dementsprechend weist die Antriebseinrichtung zum Antreiben der verlagerbaren Begrenzung einen Linearantrieb auf. Dabei handelt es sich z.B. um eine direkt durch Tastenbetätigung manuell betätigbare Hubstange oder um eine über einen elektrischen Antriebsmotor und ein Getriebe linear verlagerbare Hubstange. In Betracht kommt auch ein pneumatisch oder hydraulisch betriebener Druckmittelzylinder als Antrieb für die Hubstange, der über eine pneumatische oder hydraulische Steuerung und ein Druckmittelreservoir betätigt wird. Falls das Antriebsorgan keine Linearbewegung durchführt, sondern eine räumliche Zustellbewegung, weist die Antriebseinrichtung zum Antreiben der verlagerbaren Begrenzung einen entsprechenden Antrieb auf.

Bevorzugt weist die Antriebseinrichtung zum Antreiben der verlagerbaren Begrenzung ein Gehäuse auf, in dem Antrieb und Antriebsorgan angeordnet sind.

Gemäß einer Ausgestaltung ist das Antriebsorgan eine parallel zur Längsachse der Bajonettverbindung verlagerbare Hubstange der Antriebseinrichtung und weist die Verdrängungseinrichtung eine mit der Begrenzung verbundene, quer zur Hubstange gerichtete Kontaktfläche auf, die von einer Hubfeder gegen das Ende der Hubstange gedrückt ist. Bei dieser Ausgestaltung wird die Wirkverbindung zwischen Antriebsorgan und verlagerbarer Begrenzung automatisch beim Herstellen der Bajonettverbindung hergestellt und automatisch beim Auflösen der Bajonettverbindung gelöst.

Gemäß einer Ausgestaltung ist die Kontaktfläche an einem über eine Stange mit der verlagerbaren Begrenzung verbundenen Druckstück ausgebildet und ist die Hubfeder als Schraubenfeder ausgeführt, die einenends am Druckstück und anderenends an der Verdrängungskammer abgestützt ist.

Die Bajonettverbindung kann auf verschiedene Weise ausgestaltet ist. Einbezogen von der Erfindung ist insbesondere die Ausgestaltung der Antriebseinrichtung als männliches Teil und der Verdrängungseinrichtung als weibliches Teil der Bajonettverbindung und umgekehrt. Gemäß einer Ausgestaltung hat die Antriebseinrichtung eine zylindrische Aufnahme, die an einem Ende eine Öffnung aufweist, durch die die zylindrische Aufnahme in axialer Richtung von außen zugänglich ist, die mindestens eine axial gerichtete Längsnut aufweist, die mit einer in Umfangsrichtung der zylindrischen Aufnahme gerichteten Ringnut verbunden ist, und weist die Verdrängungseinrichtung auf einem zylindrischen Abschnitt mindestens einen nach außen vorstehenden Vorsprung auf, wobei der zylindrische Abschnitt in axialer Richtung der zylindrischen Aufnahme durch die Öffnung in die Aufnahme und mit dem Vorsprung in die Längsnut einführbar und mit dem Vorsprung in die Ringnut eindrehbar ist. Bei dieser Ausgestaltung ist die Antriebseinrichtung das weibliche und die Verdrängungseinrichtung das männliche Teil.

Gemäß einer Ausgestaltung weist die Ringnut in einem Abstand von der Längsnut eine in axialer Richtung der Aufnahme erstreckte Begrenzungswand auf, bis zu der der Vorsprung drehbar ist. Das Erreichen der Begrenzung zeigt dem Anwender an, daß die Bajonettverbindung hergestellt ist.

Gemäß einer Ausgestaltung ist die Ringnut in einem Abstand von der Längsnut mit einem parallel zu dieser verlaufenden Längsnutabschnitt verbunden, der in einen Abstand von der Öffnung endet. Durch Eingreifen des Vorsprunges in den Längsnutabschnitt wird eine Sicherung der Bajonettverbindung bewirkt.

Gemäß einer Ausgestaltung hat die Ringnut eine rampenartig verlaufende Begrenzungswand, deren Abstand von der Öffnung mit zunehmendem Abstand von der Längsnut ansteigt. Der rampenartige Verlauf der Begrenzungswand erleichtert das Auffinden der Verbindungsposition und das Trennen der Verdrängungseinrichtung von der Antriebseinrichtung.

Gemäß einer Ausgestaltung ist die Längsnut, die Ringnut und wahlweise der Längsnutabschnitt in einem zylindrischen Koppelstück ausgebildet, das die Aufnahme der Antriebseinrichtung bildet und in dieser befestigt ist. Hierdurch wird Herstellung, Montage und Demontage erleichtert.

Gemäß einer Ausgestaltung weist die Antriebseinrichtung eine Feder auf, die gegen die über die Bajonettverbindung mit der Antriebseinrichtung verbundene Verdrängungseinrichtung drückt. Hierdurch wird die Bajonettverbindung gesichert.

Gemäß einer Ausgestaltung ist die Feder an einer weiteren Öffnung der Aufnahme angeordnet, die der Öffnung zum axialen Einführen der Verdrängungseinrichtung gegenüberliegt. Durch die Öffnung wirken Verdrängungseinrichtung und Feder aufeinander ein. Gemäß einer weiteren Ausgestaltung ist die Feder eine Schraubenfeder, die sich an einer innen liegenden Stirnseite des Koppelstückes abstützt.

Gemäß einer Ausgestaltung die Längsnut und/oder Ringnut und/oder der Längsnutabschnitt zur weiteren Öffnung hin geöffnet.

Gemäß einer Ausgestaltung ist die Verdrängungseinrichtung eine Kolben-Zylinder-Einrichtung mit einem Zylinder und einem darin verschiebbaren Kolben und weist der Kolben die verlagerbare Begrenzung auf. Andere Verdrängungseinrichtungen sind ebenfalls von der Erfindung einbezogen, beispielsweise eine Verdrängungskammer mit einer die verlagerbare Begrenzung bildenden, elastischen Wand. Eine Kolben-Zylinder-Einrichtung wird z.B. durch eine lineare Antriebseinrichtung betätigt. Eine entsprechende Betätigung ist bei einer Verdrängungskammer mit einer elastischen Wand möglich. Letzere kann aber auch über eine Antriebseinrichtung mit einer räumlichen Antriebsbewegung gesteuert werden. So ist es beispielsweise möglich, die elastische Wand durch Einwirkung eines hydraulischen oder pneumatischen Druckmittel außen zu steuern.

Gemäß einer Ausgestaltung ist der Ansatz koaxial zur Längsachse der Bajonettverbindung ausgerichtet. Gemäß einer weiteren Ausgestaltung ist der Ansatz fest mit der Verdrängungseinrichtung verbunden.

Gemäß einer Ausgestaltung hat die Pipettiervorrichtung eine Abwurfeinrichtung zum Abwerfen einer Pipettenspitze von dem Ansatz, die einen an der Antriebseinrichtung angeordneten Abwurfantrieb, einen an der Verdrängungseinrichtung angeordneten Abwerfer und eine in Richtung der Längsachse der Bajonettverbindung gerichtete, lösbare axiale Klemmverbindung zwischen Abwurfantrieb und Abwerfer aufweist. Die Klemmverbindung ist gleichzeitig mit dem Herstellen der Bajonettverbindung mit der Phase des axialen Zusammenschiebens von Verdrängungseinrichtung und Antriebseinrichtung herstellbar und in umgekehrter Richtung lösbar.

Gemäß einer Ausgestaltung weist der Abwurfantrieb eine von der Antriebseinrichtung parallel zur Bajonettverbindung vorstehende Abwurfstange und der Abwerfer eine zum Ansatz parallele, axiale Bohrung auf, mit der die Abwurfstange preßverbunden ist.

Gemäß einer Ausgestaltung ist der Abwerfer an der Verdrängungseinrichtung geführt.

Gemäß einer Ausgestaltung ist der Abwerfer eine an der Verdrängungseinrichtung geführte Hülse.

Gemäß einer Ausgestaltung ist die Pipettiervorrichtung ein Handgerät und/oder ein stationäres Gerät und / oder ein elektrisch angetriebenes Gerät und / oder ein (Halb-)Automat. Bei Ausführungen als Handgerät wird die Pipettiervorrichtung von Hand zum Ort der Probenaufnahmen und Probenabgaben geführt und wird die Aufnahme und Abgabe von Flüssigkeit sowie die Betätigung der Abwurfeinrichtung von Hand gesteuert. Die Antriebseinrichtungen für die Verdrängungseinrichtung und/oder den Abwerfer sind mechanisch und/oder elektromechanisch ausgeführt. Letzteres gilt auch für die Ausführung der Pipettiervorrichtungen als stationäres Gerät. Bei Ausführung der Pipettiervorrichtung als (Halb-)Automat werden sämtliche Funktionen oder ein Teil der Funktionen der Pipettiervorrichtungen (Aufnehmen und Abgeben von Flüssigkeit, Bewegen der Pipettiervorrichtungen in Positionen zum Aufnehmen und Abgeben von Flüssigkeit bzw. Pipettenspitzen, Aufnahme und Abgabe von Pipettenspitzen) automatisch durchgeführt.

Gemäß einer Ausgestaltung weist die Pipettiervorrichtung eine Reihe paralleler Ansätze für die Aufnahme von Pipettenspitzen auf. Es handelt sich hierbei um ein Mehrkanal-Pipettiersystem. Jedem Ansatz der Pipettiervorrichtung ist eine gesonderte Verdrängungseinrichtung oder eine gemeinsame zugeordnet, die über eine Bajonettverbindung mit der Antriebseinrichtung verbunden ist. Es kann sich dabei um eine gemeinsame Antriebseinrichtung für sämtliche Verdrängungseinrichtungen handeln.

Die Erfindung wird nachfolgend anhand der anliegenden Zeichnungen von Ausführungsbeispielen näher erläutert. In den Zeichnungen zeigen:
- Fig. 1: eine Hand-Pipettiervorrichtung mit getrennter Kolben-Zylinder-Einheit und Abwerfer im Längsschnitt;
- Fig. 2: dieselbe Pipettiervorrichtung mit verbundener Kolben-Zylinder-Einheit und Abwerfer im Längsschnitt;
- Fig. 3: eine Mehrkanal-Pipettiervorrichtung in einem Vertikalschnitt von vom;
- Fig. 4: dieselbe Mehrkanal-Pipettiervorrichtung in einem Vertikalschnitt von hinten.

Die Angaben "oben", "unten" , "horizontal", "vertikal" und "vorn" , "hinten" beziehen sich auf die Ausrichtungen der Pipettiervorrichtungen gemäß den Zeichnungen. Hierbei handelt es sich um Ausrichtungen der Pipettiervorrichtungen, bei denen die Pipettenspitze mit ihrer Spitzenöffnung unten angeordnet ist, um Flüssigkeit aus einem unterhalb der Pipettiervorrichtung befindlichen Gefäß aufzunehmen bzw. in ein solches Gefäß abzugeben.

Die Pipettiervorrichtung gemäß Fig. 1 und 2 hat ein langgestrecktes, als Griff ausgeformtes Gehäuse 1 mit einem Gehäuseoberteil 2 und einem Gehäuseunterteil 3. Das Gehäuseoberteil 2 mit sämtlichen enthaltenen Teilen bildet eine Antriebseinrichtung und das Gehäuseunterteil 3 mit sämtlichen enthaltenen Teilen eine Verdrängungseinrichtung. Das Gehäuseoberteil 2 bildet einen Grundkörper. Es hat oben einen Schraubdeckel 4. Daraus steht nach oben eine Einstellhülse 5 hervor. Die Einstellhülse 5 ist im Gehäuseoberteil 2 axial unverschieblich und drehbar gelagert.

In der Einstellhülse 5 ist ein Druckknopf 6 angeordnet, der noch weiter nach oben hervorsteht.

Der Druckknopf 6 ist mit einer Hubstange 7 verbunden, die im Gehäuseoberteil 2 durch eine Spindel 8 hindurchgeführt ist. Die Spindel 8 ist in ein Innengewinde 9 eines im Gehäuseoberteil 2 fixierten Lagerkörpers 10 eingeschraubt.

Die Spindel 8 weist oben einen drehfest mit ihr verbundenen Mitnehmer 11 auf. Der Mitnehmer 11 hat am Umfang zwei diametral einander gegenüberliegende Radialvorsprünge 12. Die Radialvorsprünge 12 greifen in - nicht gezeigte - axial verlaufende Nuten der Einstellhülse 5 ein.

Die Spindel 8 hat unten einen Endanschlag 13 in Form radial nach außen vorstehender Rippen. In der gezeigten Stellung befindet sich der Endanschlag 13 ein kleines Stück unterhalb eines Absatzes 14 des Lagerkörpers 10, mit dem er zusammenwirkt.

Die Hubstange 7 hat einen Flansch 15, der in der gezeigten Stellung unten an der Spindel 8 anliegt.

Am unteren Ende des Lagerkörpers 10 ist ein Federteller 16 angeordnet, der mit einem Kragen 17 in den Lagerkörper 10 eingreift. Der Federteller 16 hat unten einen axial vorstehenden, hülsenförmigen Lagerabschnitt 18, durch den die Hubstange 7 hindurchgeführt ist.

Ferner weist die Pipettiervorrichtung eine nicht gezeigte Feder auf, welche die Hubstange 7 nach oben drückt, so daß der Flansch 15 an der Unterseite der Spindel 8 anliegt. Beispielsweise ist eine Schraubenfeder zwischen Flansch 15 und Federteller 16 angeordnet.

In einem Abstand unterhalb des Federtellers 16 ist im Gehäuse ein Koppelstück 19 befestigt. Dieses hat innen mehrere Taschen 20. Diese haben eine axial über die Gesamtlänge des Koppelstückes 19 erstreckte Längsnut 21. Ferner haben sie am oberen Ende des Koppelstückes 19 eine über einen kleinen Teil des Umfanges des Koppelstückes 19 erstreckte Ringnut 22. Diese hat in einem Abstand vom oberen Ende des Koppelstückes 19 unten eine rampenartig verlaufende Begrenzungswand, die ausgehend von der Längsnut 21 zunehmend an das obere Ende des Koppelstückes 19 angenähert ist. Schließlich haben die Taschen 20 am anderen Ende der Ringnut 22 einen kurzen axialen Längsnutenabschnitt 23, der in einem Abstand vom oberen Ende des Koppelstückes 19 im Koppelstück 19 endet.

Zwischen Federteller 16 und Koppelstück 19 ist eine Feder 24 unter Vorspannung angeordnet, die als Schraubenfeder ausgerührt ist.

Die Einstellhülse 5 hat am Umfang einen Zahnkranz 25, der mit einem Zahnrad 26 zusammenwirkt, das ein Zählwerk 27 mit mehreren übereinander auf einer Achse 28 angeordneten Zählwerksrädern 29 antreibt. Die Zählwerksräder 29 haben jeweils Ziffern von 0 bis 9. das untere Zählwerksrad 29 wird von dem Zahnrad 26 angetrieben. Die darüber angeordneten Zählwerksräder 29 werden jeweils um eine Ziffer weitergedreht, wenn das darunter angeordnete Zählwerksrad 29 von 9 auf 0 übergeht.

Das Gehäuseunterteil 3 ist lösbar mit dem Gehäuseoberteil 2 verbindbar. Hierfür weist das Gehäuseunterteil 3 auf dem Mantel eines oberen, zylindrischen Abschnittes 30 mehrere nach außen vorstehende Rippen 31 auf, die sich in Axialrichtung des zylindrischen Abschnittes 30 erstrecken.

Das Gehäuseunterteil 3 hat unterhalb des zylindrischen Abschnittes 30 mehrere konische Abschnitte 31.1 bis 33 unterschiedlicher Länge und Konizität, die aus der Zeichnung hervorgehen. Der konische Abschnitt 33 ist unten mit einem langen, leicht konischen Ansatz 34 zum Aufstecken einer Pipettenspitze verbunden. Dieser hat wiederum unten ein kurzes, stärker konisches Aufsteckende 35.

Das Gehäuseunterteil 3 beherbergt eine Verdrängungseinrichtung in Form einer Kolben-Zylinder-Einheit 36. Diese hat einen im konischen Abschnitt 32 angeordneten Zylinder 37, in den ein Kolben 38 eintaucht. Der Kolben 38 ist oben über eine Kolbenstange 39 mit einem Druckstück 40 verbunden. Der Kolben 38 bildet eine verlagerbare Begrenzung des Zylinders 37.

Oberhalb des Druckstückes 40 hat das Gehäuseunterteil 3 einen Kolbenhalter 41, der den zylindrischen Abschnitt 30 oben überbrückt. Der Kolbenhalter 41 hat oben einen zentralen Durchgang 42, durch den ein unterer Abschnitt des Hubkolbens 7 axial hindurchführbar ist. Zwischen Druckstück 40 und konischem Abschnitt 31 ist eine Hubfeder 43 angeordnet, die als Schraubenfeder ausgeführt ist. Durch die Hubfeder 43 sind der Kolben 38 und die Kolbenstange 39 hindurchgeführt.

Die Hubfeder 43 ist vorgespannt und drückt das Druckstück 40 gegen den Kolbenhalter 41, so daß der Kolben 38 maximal aus dem Zylinder 37 herausgezogen wird.

Ein Verbindungskanal 44 verläuft durch den Ansatz 34 und verbindet den Zylinder 37 mit einer Mündung im Aufsteckende 35.

Ferner hat die Pipettiervorrichtung eine Abwurfeinrichtung 45. Die Abwurfeinrichtung 45 hat im Gehäuseoberteil 2 neben dem Einstellknopf 5 einen Betätigungsknopf 46. Der Betätigungsknopf 46 ist mit einer Abwurfstange 47 verbunden, die parallel zu Hubstange 7 durch das Gehäuseoberteil 2 hindurch verläuft.

In die Abwurfstange 47 ist ein Getriebe 48 integriert. Das Getriebe 48 setzt einen axialen Betätigungshub des Betätigungsknopfes 46 in einen geringeren Antriebshub mit erhöhter Kraft um. Geeignete Getriebe 48 sind in der EP 0 992 288 A beschrieben, und zwar allgemein im allgemeinen Teil der Beschreibung und speziell in der Figurenbeschreibung, die durch Bezugnahme in die vorliegende Anmeldung einbezogen sind.

Die Abwurfstange 47 ist über eine weitere Schraubenfeder 49 im Gehäuseoberteil 2 abgestützt, so daß der Betätigungsknopf 46 in die gezeigte Ausgangslage gedrückt wird, in der er entgegen der Wirkung der weiteren Schraubenfeder 49 eindrückbar ist.

Das untere Ende der Abwurfstange 47 ragt in eine Aufnahme 50 am unteren Ende des Gehäuseoberteils 2 hinein.

Die Abwurfeinrichtung 45 hat am Gehäuseunterteil 3 eine Abwurfhülse 51. Diese ist auf dem zylindrischen Abschnitt 30, dem konischen Abschnitt 32 und dem Ansatz 34 geführt. Dementsprechend ist die Kontur der Abwurfhülse 51 den Konturen der vorerwähnten Abschnitte des Gehäuseunterteiles 3 angeglichen. Dabei hat die Abwurfhülse 51 Innenstufen 52, 53, die das Aufschieben der Abwurfhülse 51 nach oben begrenzen, indem sie an konischen Abschnitten 31, 33 des Gehäuseunterteiles 3 anliegen.

Ferner hat die Abwurfhülse 51 seitlich am oberen Rand einen Vorsprung 54, der eine axiale Bohrung 55 zum Einpressen des unteren Endes der Abwurfstange 47 aufweist.

Die Pipettiervorrichtung ist folgendermaßen benutzbar:

Gehäuseoberteil 2 und Gehäuseunterteil 3 sind durch axiales Einstecken und Drehen des Unterteiles 3 in das Koppelstück 19 verbindbar. Hierdurch wird eine Bajonettverbindung hergestellt. Hierbei werden die Rippen 31 in die Längsnuten 21 eingeschoben, durch die Ringnuten 22 gedreht und in die kurzen Längsnutenabschnitte 23 eingeschoben. Dabei drückt die Feder 24 gegen den oberen Rand des zylindrischen Abschnittes 30, wodurch das Gehäuseunterteil 3 in seiner Befestigungsstellung fixiert wird, in der die Rippen 31 an den unteren Enden der Längsnutenabschnitte 23 anliegen, die einen Anschlag bilden. Ferner wird die Abwurfhülse 51 mit der Bohrung 55 auf den unteren Bereich der Abwurfstange 47 aufgepreßt. Die Demontage von Gehäuseoberteil 2 und Gehäuseunterteil 3 kann in umgekehrter Weise erfolgen.

Nach dem Verbinden von Gehäuseoberteil 2 und Gehäuseunterteil 3 greift die Hubstange 7 durch den Durchgang 42 hindurch und liegt mit ihrem unteren Ende an dem Druckstück 40 an.

Zum Einstellen eines zu pipettierenden Volumens wird an der Einstellhülse 5 gedreht, bis das Zählwerk 27 das gewünschte Volumen anzeigt. Beim Drehen der Einstellhülse 5 wird der Mitnehmer 11 aufgrund der Radialvorsprünge 12 mitgedreht. Infolgedessen dreht sich die Spindel 8 im Innengewinde 9 und verlagert sich axial im Gehäuseoberteil 2 unter Mitnahme der Flansches 15 und somit der Hubstange 7. Die Radialvorsprünge 12 verlagern sich dabei axial entlang der Nuten an der Innenseite der Einstellhülse 5. Hierdurch wird der Hub der Hubstange 7 verändert, der bei Betätigung des Druckknopfes 6 ausführbar ist.

Ferner wird auf das untere Ende des Ansatzes 34 eine Pipettenspitze 56 aufgeklemmt. Die Pipettenspitze 56 hat eine untere Spitzenöffnung 57 zur Aufnahme und Abgabe von Flüssigkeit.

Beim Aufstecken der Pipettenspitze 56 auf den Ansatz 34 erhöht sich mit zunehmendem Fortschritt des Aufsteckens die Aufsteckkraft. Übersteigt die Aufsteckkraft die Kraft, mit der die Feder 24 vorgespannt ist, wird der Ansatz 34 und damit das gesamte Gehäuseunterteil 3 entgegen der Wirkung der Feder 24 nach oben gedrückt. Wenn der obere Rand 58 der Pipettenspitze 56 gegen den einen Anschlag 59 bildenden unteren Rand der Abwurfhülse 51 drückt, wird ein weiteres Anheben des Gehäuseunterteiles 3 verhindert, da die Abwurfhülse 51 oben an einer Begrenzung 60 in der Aufnahme 50 des Gehäuseoberteils 2 anliegt. Die Aufsteckkraft und damit die für das Abwerfen erforderliche Abwurfkraft werden somit auf einen bestimmten Wert begrenzt.

Zum Pipettieren wird der Druckknopf 6 nach unten gedrückt, so daß der Kolben 38 Luft aus dem Zylinder 37 verdrängt. Dann wird die Pipettenspitze 56 mit ihrer unteren Spitzenöffnung 57 in die zu pipettierende Flüssigkeit eingetaucht. Danach wird der Druckknopf 6 losgelassen und die Hubstange 7 geht unter Federwirkung in ihre Ausgangsstellung zurück. Ebenso kehrt der Kolben 38 unter der Wirkung der Feder 43 in seine Ausgangsposition zurück. Hierbei saugt der Kolben 38 Flüssigkeit durch die untere Spitzenöffnung 57 in die Pipettenspitze 56 ein.

Danach wird die untere Spitzenöffnung 57 der Pipettiervorrichtung auf einen Abgabeort ausgerichtet. Die in der Pipettenspitze 56 enthaltene Flüssigkeit wird durch Eindrücken des Druckknopfes 6, erneutes Eintauchen des Kolbens 38 in den Zylinder 37 und Auspressen von Luft durch den Verbindungskanal 44 abgegeben. Nach Loslassen des Betätigungsknopfes 6 fahren die Hubstange 7 und der Kolben 38 durch Federkraft erneut in die Ausgangslage zurück.

Zum Abgeben der Pipettenspitze 56 wird auf den Betätigungsknopf 46 gedrückt. Infolgedessen bewegt sich die Abwurfhülse 51 nach unten und drückt die Pipettenspitze 56 vom Ansatz 34 ab.

Gemäß Fig. 3 und 4 hat ein Abgabekopf 61 einer Mehrkanal-Pipettiervorrichtung ein Gehäuse 62, in dem acht parallele Kolben-Zylinder-Einrichtungen 63 in einer Reihe angeordnet sind. Jede Kolben-Zylinder-Einrichtung 63 hat einen Zylinder 64, in den ein Kolben 65 eintaucht.

Auf jedem Zylinder 64 ist eine als Schraubfeder ausgeführte Feder 66 geführt, die unten auf einem umlaufenden Vorsprung 67 des Zylinders 64 aufliegt.

Im Bereich des umlaufenden Vorsprunges 67 ist der Zylinder 64 in einer Führungsschiene 68 geführt.

Ferner ist jeder Zylinder 64 unterhalb des umlaufenden Vorsprunges 67 mit einem konischen Ansatz 69 zum Aufstecken einer Pipettenspitze 70 verbunden.

Oberhalb der Schraubenfeder 66 sind die Zylinder 64 durch eine fest im Gehäuse 62 angeordnete Stützplatte 71 hindurchgeführt. Die Federn 66 stützen sich an der Unterseite der Stützplatte 71 ab.

Die Zylinder 64 haben oben einen weiteren umlaufenden Vorsprung, der ein Federlager 72 bildet. Jedes Federlager 72 wird von einer nicht gezeigten Konsole untergriffen, die innen von der Wand des Gehäuses 62 vorsteht.

Sämtliche Kolben 65 sind oben in einer Kolbenaufnahme 73 in Form einer Traverse gehalten. Die Kolbenaufnahme 73 hat oben einen Zapfen 74 zum Verbinden mit einer nicht gezeigten Hubstange, die zu einem Antrieb für die Kolben 65 führt.

Auf sämtlichen Kolben 65 sind weitere, als Schraubenfedern ausgeführte Federn 75 geführt, die unten auf dem Federlager 72 abgestützt sind und sich oben an der Unterseite der Kolbenaufnahme 73 abstützen.

Schließlich ist im Gehäuse 62 ein Abwerfer 76 in Form einer abgewinkelten Platte gelagert. Diese hat im unteren, horizontalen Schenkel 77 acht Löcher, durch die die Ansätze 69 hindurchgeführt sind. Der vertikale Schenkel 78 ist über einen Schaft 79 mit einer nicht gezeigten Abwurfstange verbindbar.

Die Kolben 65 sind durch eine Kolbendichtung 80 in die Zylinder 64 hineingeführt.

Der Abgabekopf 61 wird mit der Hubstange und der Abwurfstange einer nicht gezeigten Antriebseinrichtung verbunden. Beim Aufstecken von Pipettenspitzen 70 werden die Ansätze 69 innerhalb des Gehäuses 62 nach oben bewegt, wenn die Aufsteckkräfte die Kräfte übersteigen, die die Federn 66 vorspannen. Sobald die Pipettenspitzen 70 mit ihren oberen Rändern am Abwerfer 76 anliegen, ist die weitere Aufsteckbewegung gestoppt, da der Abwerfer 76 mit der Oberseite seines horizontalen Schenkels 77 an der Unterseite der Führungsschiene 68 anliegt. Hierdurch werden die Aufsteckkräfte und damit die zum Abwerfen der Pipettenspitzen 70 erforderlichen Kräfte begrenzt.

Zum Pipettieren werden die Kolben 65 mittels der mit dem Zapfen 74 verbundenen Hubstange bewegt. Für den Abwurf der Pipettenspitzen 70 wird der Schaft 79 mittels der Hubstange nach unten verschoben, so daß der Abwerfer 76 nach unten bewegt wird und mit seinem Schenkel 77 die Pipettenspitzen 70 von den Ansätzen 69 abdrückt.

## Patentansprüche

1. Pipettiervorrichtung mit
- einem Grundkörper (2),
- mindestens einem vom Grundkörper (2) vorstehenden, axial beweglich am Grundkörper (2) gelagerten Ansatz (34) zum Aufsetzen einer Pipettenspitze (56),
- einer Feder (24), über die der Ansatz (34) am Grundkörper (2) abgestützt ist,
- einem dem Ansatz (34) zugeordneten Anschlag (59), über den der Ansatz (34) axial hinaussteht, wenn er nicht zur Feder (24) hin belastet ist, wobei der Anschlag (59) axial bezüglich des Ansatzes (34) beweglich ist und eine fest mit dem Grundkörper (2) verbundene Begrenzung (60) für eine Axialbewegung des Anschlages (59) zum Grundkörper (2) hin vorhanden ist,
- wobei die Feder (24) so ausgelegt und/oder vorgespannt ist, dass der Ansatz (34) von einer definierten Aufsteckkraft, die durch Aufstecken einer Pipettenspitze (56) auf den Ansatz (34) aufbringbar ist, solchermaßen zum Anschlag (59) hin verlagerbar ist, dass die auf dem Ansatz (34) geklemmte Pipettenspitze (56) gegen den Anschlag (59) stößt, und
- einer Abwurfeinrichtung (45) zum Lösen der Pipettenspitze (56) von dem Ansatz (34), die einen dem Ansatz (34) zugeordneten Abwerfer (51) aufweist, an dem der Anschlag (59) ausgebildet ist, wobei Ansatz (34) und Abwerfer (51) relativ zueinander beweglich sind, und die eine mit dem Abwerfer (51) wirkverbundene Antriebseinrichtung (46, 47, 48) zum relativen Bewegen von Abwerfer (51) und Ansatz (34) aufweist, die entgegen der Wirkung einer einerseits an einem beweglichen Teil der Antriebseinrichtung (46, 47, 48) und andererseits am Grundkörper (2) abgestützten weiteren Feder (49) betätigbar ist, sodass die Antriebseinrichtung (46, 47, 48) nach Betätigung selbsttätig in ihre Ausgangslage zurückkchrt, die durch die Begrenzung (60) definiert ist.

2. Pipettiervorrichtung nach Anspruch 1, bei der der Ansatz (34) fest mit einer Verdrängungseinrichtung (36) verbunden ist.

3. Pipettiervorrichtung nach Anspruch 2, bei der die Verdrängungseinrichtung (36) über die Feder (24) am Grundkörper (2) abgestützt ist.

4. Pipettiervorrichtung nach einem der Ansprüche 1 bis 3, bei der die Feder (24) eine in Axialrichtung des Ansatzes (34) erstreckte Schraubenfeder ist.

5. Pipectiervorrichtung nach einem der Ansprüche 1 bis 5, bei der Anschlag (59) axial bezüglich des Ansatzes (34) beweglich ist.

6. Pipettiervorrichtung nach einem der Ansprüche 1 bis 5, bei der der Ansatz (34) in Richtung von der Feder (24) weg an einem weiteren Anschlag (23) abgestützt ist, gegen den er von der Feder (24) gedrückt wird.

7. Pipettiervorrichtung nach einem der Ansprüche 1 bis 6, bei der die Feder (24) austauschbar ist und/oder eine Einrichtung zum Einstellen der Federvorspannung vorhanden ist.

8. Pipettiervorrichtung nach einem der Ansprüche 1 bis 7, bei der der Grundkörper (2) einen Träger und/oder einen Rahmen und/oder ein Gehäuse aufweist.

9. Pipettiervorrichtung nach einem der Ansprüche 1 bis 8, die ein Handgerät und/oder ein stationäres Gerät und/oder ein elektrisch angetriebenes und/oder ein (Halb-)Automat ist.

10. Pipettiervorrichtung nach einem der Ansprüche 1 bis 9, die eine Reihe paralleler Ansätze (69) für die Aufnahme von Pipettenspitzen (70) aufweist.

11. Pipettiervorrichtung nach Anspruch 10, bei der jeder Ansatz (69) über eine gesonderte Feder (66) am Grundkörper (62) abgestützt ist.

12. Pipettiervorrichtung nach Anspruch 10 oder 11, bei der den Ansätzen (69) eine gemeinsamer Abwerfer (76) zugeordnet ist.

13. Pipettiervorrichtung nach einem der Ansprüche 1 bis 12 mit
• einer Verdrängungseinrichtung (36) mit einer Verdrängungskammer (37) mit einer verlagerbaren Begrenzung (38), einem Ansatz (34) zum Verbinden mit einer Pipettenspitze (56) und einem Verbindungskanal (44) zwischen der Verdrängungskammer (37) und dem freien Ende des Ansatzes (34),
• einer Antriebseinrichtung (6, 7, 8) zum Antreiben der verlagerbaren Begrenzung (38) der Verdrängungseinrichtung (36) mit einem Antriebsorgan (7), das eine lösbare Wirkverbindung mit der verlagerbaren Begrenzung (38) hat, und
• einer Bajonettverbindung (19, 22, 30, 31) zwischen der Antriebseinrichtung (6, 7, 8) und der Verdrängungseinrichtung (36), die unter Herstellung der Wirkverbindung zwischen Antriebsorgan (7) und verlagerbarer Begrenzung (38) herstellbar und unter Lösung der Wirkverbindung zwischen Antriebsorgan (7) und verlagerbarer Begrenzung (38) lösbar ist.

14. Pipettiervorrichtung nach Anspruch 13, bei der das Antriebsorgan (7) eine parallel zur Längsachse der Bajonettverbindung verlagerbare Hubstange der Antriebseinrichtung (6, 7, 8) ist und die Verdrängungseinrichtung (36) eine mit der Begrenzung (38) verbundene, quer zur Hubstange (7) gerichtete Kontaktfläche aufweist, die von einer Hubfedcr (43) gegen das Ende der Hubstange (7) gedrückt ist.

15. Pipettiervorrichtung nach Anspruch 14, bei der die Kontaktfläche an einem über eine Stange (39) mit der Begrenzung (38) verbundenen Druckstück (40) ausgebildet ist und einenends am Druckstück (40) und anderenends an der Verdrängungskammer (37) eine als Schraubenfeder ausgebildete Hubfeder (43) abgestützt ist.

16. Pipettiervorrichtung nach einem der Ansprüche 13 bis 15, bei der die Antriebseinrichtung (6, 7, 8) eine zylindrische Aufnahme (19) hat, die an einem Ende eine Öffnung aufweist, durch die die zylindrische Aufnahme (19) in axialer Richtung von außen zugänglich ist, die mindestens eine axial gerichtete Längsnut (21) aufweist, die mit einer in Umfangsrichtung der zylindrischen Aufnahme (19) gerichteten Ringnut (22) verbunden ist, und bei der die Verdrfingungseinrichtung (36) auf einem zylindrischen Abschnitt (30) mindestens einen nach außen vorstehenden Vorsprung (31) aufweist, wobei der zylindrische Abschnitt (30) in axialer Richtung der zylindrischen Aufnahme (19) durch die Öffnung in die Aufnahme (19) und mit dem Vorsprung (31) in die Längsnut (21) einführbar und mit dem Vorsprung (31) in die Ringnut (22) eindrehbar ist.

17. Pipettiervorrichtung nach einem der Ansprüche 13 bis 16, bei der die Ringnut (22) in einem Abstand von der Längsnut (21) eine in axialer Richtung der Aufnahme (19) erstreckte Begrenzungswand aufweist, bis zu der der Vorsprung (31) drehbar ist.

18. Pipettiervorrichtung nach Anspruch 13 oder 17, bei der die Ringnut (22) in einem Abstand von der Längsnut (21) mit einem parallel zu dieser verlaufenden Längsnutabschnitt (23) verbunden ist, der in einem Abstand von der Öffnung endet.

19. Pipettiervorrichtung nach einem der Ansprüche 16 bis 18, bei der die Ringnut (22) eine rampenartig verlaufende Begrenzungswand aufweist, deren Abstand von der Öffnung mit zunehmendem Abstand von der Längsnut (21) ansteigt.

20. Pipettiervorrichtung nach einem der Ansprüche 16 bis 19, bei der die Längsnut (21), die Ringnut (22) und wahlweise der Längsnutabschnitt (23) mit einem zylindrischen Koppelstück (19) ausgebildet sind, das die Aufnahme der Antriebseinrichtung (6, 7, 8) bildet und in dieser befestigt ist.

21. Pipettiervorrichtung nach einem der Ansprüche 13 bis 20, bei der die Antriebseinrichtung (6, 7, 8) eine Feder (24) aufweist, die gegen die über die Bajonettverbindung (19, 22, 30, 31) mit der Antriebseinrichtung (6, 7, 8) verbundene Verdrängungseinrichtung (36) drückt.

22. Pipettiervorrichtung nach Anspruch 21, bei der die Feder (24) an einer weiteren Öffnung der Aufnahme (19) angeordnet ist, die der Öffnung zum axialen Einführen der Verdrängungseinrichtung (36) gegenüberliegt.

23. Pipettiervorrichtung nach Anspruch 21 oder 22, bei der die Feder (24) eine Schraubenfeder ist, die sich an einer innen liegenden Stirnscite des Koppelstückes (19) abstützt.

24. Pipettiervorrichtung nach einem der Ansprüche 22 bis 23, bei der die Längsnut (21) und/oder die Ringnut (22) und/oder der Längsnutabschnitt (23) zur weiteren Öffnung hin geöffnet sind.

25. Pipettiervorrichtung nach einem der Ansprüche 13 bis 224 bei der die Verdrängungseinrichtung (36) eine Kolben-Zylinder-Einrichtung mit einem Zylinder (37) und einem darin verschiebbaren Kolben (38) ist und der Kolben (38) die verlagerbare Begrenzung aufweist.

26. Pipettiervorrichtung nach einem der Ansprüche 13 bis 25, bei der der Ansatz (34) koaxial zur Längsachse der Bajonettverbindung (19, 22, 30, 31) ausgerichtet ist.

27. Pipettiervorrichtung nach einem der Ansprüche 13 bis 26, bei der der Ansatz (34) fest mit der Verdrängungskammer (37) verbunden ist.

28. Pipettiervorrichtung nach einem der Ansprüche 13 bis 27, mit einer Abwurfeinrichtung (45) zum Lösen einer Pipettenspitze (56) von dem Ansatz (34), die einen an der Antriebseinrichtung (6, 7, 8) angeordneten Abwurfantrieb (46, 47, 48), einen an der Verdrängungseinrichtung (36) angeordneten Abwerfer (51) und eine in Richtung der Längsachse der Bajonettverbindung (19, 22, 30, 31) gerichtete, lösbare axiale Klemmverbindung (47, 55) zwischen Abwurfantrieb (45) und Abwerfer (51) aufweist.

29. Pipettiervorrichtung nach Anspruch 28, bei der der Abwurfantrieb (45) eine von der Antriebscinrichtung parallel zur Bajonettverbindung (19, 22, 30, 31) vorstehende Abwurfstange (47) und der Abwerfer (51) eine zum Ansatz (34) parallele, axiale Bohrung (55) aufweist, die mit der Abwurfstange (47) preßverbunden ist.

30. Pipettiervorrichtung nach Anspruch 29, bei der der Abwerfer (51) an der Verdrängungseinrichtung (36) geführt ist.

31. Pipettiervorrichtung nach einem der Ansprüche 13 bis 30, bei der der Abwerfer (51) eine an der Verdrängungscinrichtung (36) geführte Hülse ist.

## Claims

1. Pipetting device with
- a base body (2),
- at least one attachment (34) protruding from the base body (2) mounted axially movably on the base body (2) to mount a pipette tip (56),
- a spring (24) via which the attachment (34) is supported on the base body (2),
- a stop (59) associated with the attachment (34) beyond which the attachment (34) protrudes axially, when it is not loaded toward the spring (24) the stop (59) being movable relative to the attachment (34) and a limiter (60) being provided fixedly attached to the base body (2) and limiting the axial movement of the stop (59) towards the base body (2) and
- the spring (24) being so dimensioned and/or biased that the attachment being displaceable towards the stop (59) by a defined connection force which is generated by the connection of the pipette tip (56) to the attachment (34) whereby the pipette tip clamped on the attachment engages the stop (59)
- an ejection device (45) to release the pipette tip (56) from the attachment (34) which comprises a throw-off device (51) at which the stop (59) is formed the attachment (34) and throw-off device (51) being movable relative to one another and which comprises a drive device (46, 47, 48) cooperating with the throw-off device (51) and/or the attachment (34) for the relative movement of the throw-off device (51) and attachment (34) which is actuable against a further spring (49) supported by a movable portion of the drive device (46, 47, 48) on one side and by the base body (2) on the other side whereby the drive device (46, 47, 48) after actuation automatically returns to its initial position which is defined by the limiter (60).

2. Pipetting device according to claim 1, in which the attachment (34) is connected fixedly to a displacement device (36).

3. Pipetting device according to claim 2, in which the displacement device (36) is supported via the spring (24) on the base body (2).

4. Pipetting device according to any of claims 1 to 3, in which the spring (24) is a coil spring extended in the axial direction of the attachment (34).

5. Pipetting device according to any of claims 1 to 4, in which the stop (59) is axially movable relative to the attachment (34).

6. Pipetting device according to any of claims 1 to 5, in which the attachment (34) is supported in the direction away from the spring (24) on a further stop (23), against which it is pressed by the spring (24).

7. Pipetting device according to any of claims 1 to 6, in which the spring (24) can be exchanged and/or a device for adjusting the spring preload is present.

8. Pipetting device according to any of claims 1 to 7, in which the base body (2) comprises a carrier and/or a frame and/or a housing.

9. Pipetting device according to any of claims 1 to 8 which is a hand-held device and/or a stationary device and/or an electrically driven and/or a (semi) automatic machine.

10. Pipetting device according to any of claims 1 to 9, which comprise a row of parallel attachments (69) to receive pipette tips (70).

11. Pipetting device according to claim 10, in which each attachment (69) is supported via a special spring (66) on the base body (62).

12. Pipetting device according to claim 10 or 11, in which a common throw-off device (76) is associated with the attachments (69).

13. Pipetting device according to any of claims 1 to 12 with
- a displacement device (36) with a displacement chamber (37) with a displaceable limiter (38), an attachment (34) for connecting to a pipette tip (56) and a connecting channel (44) between the displacement chamber (37) and the free end of the attachment (34),
- a drive device (6, 7, 8) for driving the displaceable limiter (38) of the displacement device (36) with a drive member (7), which is in releasable cooperation with the displaceable limiter (38), and
- a bayonet connection (19, 22, 30, 31) between the drive device (6, 7, 8) and the displacement device (36) which can be established by creating the cooperation between the drive member (7) and the displaceable limiter (38) and can be released by releasing the cooperation between the drive member (7) and the displaceable limiter (38).

14. Pipetting device according to claim 13, in which the drive member (7) is a lifting rod of the drive device (6, 7, 8) displaceable parallel to the longitudinal axis of the bayonet connection and the displacement device (36) comprises a contact surface connected to the limiter (38), oriented transversely to the lifting rod (7), which is pressed by a lift spring (43) against the end of the lifting rod (7).

15. Pipetting device according to claim 14, in which the contact surface is constructed on a pressure piece (40) connected to the limiter (38) via a rod (39) and a lift spring (43) designed as a coil spring is supported at one end on the pressure piece (40) and at the other end on the displacement chamber (37).

16. Pipetting device according to any of claims 13 to 15, in which the drive device (6, 7, 8) has a cylindrical receiver (19) which comprises at one end an aperture, through which the cylindrical receiver (19) is externally accessible in the axial direction, which at least comprises an axially oriented longitudinal groove (21), which is connected to an annular groove (22) oriented in the peripheral direction of the cylindrical receiver (19) and in which the displacement device (36) comprises on one cylindrical portion (30) at least one projection (31) protruding outwardly, the cylindrical portion (30) in the axial direction of the cylindrical receiver (19) able to be inserted through the aperture in the receiver (19) and with the projection (31) in the longitudinal groove (21) and can be rotated with the projection (31) into the annular groove (22).

17. Pipetting device according to any of claims 13 to 16, in which the annular groove (22) at a distance from the longitudinal groove (21) comprises a limiting wall extended in the axial direction of the receiver (19), as far as which the projection (31) can be rotated.

18. Pipetting device according to claim 13 or 17, in which the annular groove (22) at a distance from the longitudinal groove (21) is connected to a longitudinal groove portion (23) extending parallel thereto and which ends at a distance from the aperture.

19. Pipetting device according to any of claims 16 to 19, in which the annular groove (22) comprises a limiting wall extending in a ramp-like manner whose distance from the aperture increases with increasing distance from the longitudinal groove (21).

20. Pipetting device according to any of claims 16 to 19, in which the longitudinal groove (21), the annular groove (22) and optionally the longitudinal groove portion (23) are constructed with a cylindrical coupling piece (19) which forms the receiver of the drive device (6, 7, 8) and is fastened therein.

21. Pipetting device according to any of claims 13 to 20, in which the drive device (6, 7, 8) comprises a spring (24) which presses against the displacement device (36) connected to the drive device (6, 7, 8) via the bayonet connection (19, 22, 30, 31).

22. Pipetting device according to claim 21, in which the spring (24) is arranged on a further aperture of the receiver (19), which lies opposite the aperture for axially inserting the displacement device (36).

23. Pipetting device according to claim 21 or 22, in which the spring (24) is a coil spring which is supported on an inner front face of the coupling piece (19).

24. Pipetting device according to any of claims 22 to 23, in which the longitudinal groove (21) and/or the annular groove (22) and/or the longitudinal groove portion (23) are opened toward the further aperture.

25. Pipetting device according to any of claims 13 to 24, in which the displacement device (36) comprises a piston-cylinder-unit with a cylinder (37) and a piston (38) displaceable therein and the piston (38) comprises the displaceable limiter.

26. Pipetting device according to any of claims 13 to 25, in which the attachment (34) is aligned coaxially to the longitudinal axis of the bayonet connection (19, 22, 30, 31).

27. Pipetting device according to any of claims 13 to 26, in which the attachment (34) is rigidly connected to the displacement chamber (37).

28. Pipetting device according to any of claims 13 to 27, with an ejection device (45) to release a pipette tip (56) from the attachment (34) which comprises a ejection drive (46, 47, 48) arranged on the drive device (6, 7, 8), a throw-off device (51) arranged on the displacement device (36) and a releasably axial clamping connection (47, 55) oriented in the direction of the longitudinal axis of the bayonet connection (19, 22, 30, 31) between the ejection drive (45) and the throw-off device (51).

29. Pipetting device according to claim 28, in which the ejection drive (45) comprises an ejection rod (47) protruding from the drive device parallel to the bayonet connection (19, 22, 30, 31) and the throw-off device (51) comprises an axial bore (55) parallel to the attachment (34) which has an interference fit with the ejection rod (47).

30. Pipetting device according to claim 29, in which the throw-off device (51) is carried on the displacement device (36).

31. Pipetting device according to any of claims 13 to 20, in which the throw-off device (51) is a sleeve carried on the displacement device (36).

## Revendications

1. Dispositif de pipetage avec
• un corps de base (2),
• au moins une saillie (34), en saillie du corps de base (2) et montée sur le corps de base (2) de façon axialement mobile pour y mettre un embout de pipette (56),
• un ressort (24) à travers duquel la saillie (34) est supportée sur le corps de base (2),
• une butée (59) associée à la saillie (34), au-delà de laquelle la saillie (34) fait axialement saillie quand elle n'est pas chargée en direction du ressort (24), la butée (59) étant axialement mobile relatif à la saillie (34), et une borne (60) fixement reliée au corps de base (2) existante pour un mouvement axial de la butée (59) en direction du corps de base (2),
• dans lequel le ressort (24) est configuré et/ou précontraint tellement que la saillie (34) peut être déplacée en direction de la butée (59) par une force de mise en place définie qui se laisse appliquer en mettant un embout de pipette (56) sur la saillie (34), de sorte que l'embout de pipette (56) serré sur la saillie (34) vient en butée contre la butée (59), et
• un dispositif éjecteur (45) pour détacher l'embout de pipette (56) de la saillie (34), qui a un éjecteur (51) associé à la saillie (34) sur lequel la butée (59) est formée, saillie (34) et éjecteur (51) étant mobiles relatif de l'une à l'autre, et qui a un dispositif d'entraînement (46, 47, 48) relié de manière opérationnelle à l'éjecteur (51) pour mouvement relatif d'éjecteur (51) et saillie (34), qui se laisse actionner contre l'action d'un autre ressort (49) supporté dans un côté sur une partie mobile du dispositif d'entraînement (46, 47, 48) et dans l'autre côté sur le corps de base (2), de sorte qu'après actionnement, le dispositif d'entraînement (46, 47, 48) rentre automatiquement dans sa position initiale qui est définie par la borne (60).

2. Dispositif de pipetage selon la revendication 1, dans lequel la saillie (34) est fixement reliée à un dispositif de déplacement (36).

3. Dispositif de pipetage selon la revendication 2, dans lequel le dispositif de déplacement (36) est supporté dans le corps de base (2) à travers le ressort (24).

4. Dispositif de pipetage selon l'une quelconque des revendications 1 à 3, dans lequel le ressort (24) est un ressort hélicoïdal qui s'étend dans la direction axiale de la saillie (34).

5. Dispositif de pipetage selon l'une quelconque des revendications 1 à 4, dans lequel la butée (59) est axialement mobile par rapport à la saillie (34).

6. Dispositif de pipetage selon l'une quelconque des revendications 1 à 5, dans lequel la saillie (34) est supportée dans la direction qui l'éloigne du ressort (24) sur une autre butée (23) contre laquelle elle est pressée par le ressort (24).

7. Dispositif de pipetage selon l'une quelconque des revendications 1 à 6, dans lequel le ressort (24) est remplaçable et/ou il y a un dispositif pour ajuster la précontrainte du ressort.

8. Dispositif de pipetage selon l'une quelconque des revendications 1 à 7, dans lequel le corps de base (2) a un porteur et/ou un cadre et/ou un boîtier.

9. Dispositif de pipetage selon l'une quelconque des revendications 1 à 8, qui est un dispositif à main et/ou un dispositif stationnaire et/ou un dispositif électriquement entrainé et/ou un dispositif semi-automatique.

10. Dispositif de pipetage selon l'une quelconque des revendications 1 à 9, qui a une série de saillies parallèles (69) pour le logement d'embouts de pipette (70).

11. Dispositif de pipetage selon la revendication 10, dans lequel chaque saillie (69) est supportée sur le corps de base (62) par un ressort séparé (66).

12. Dispositif de pipetage selon la revendication 10 ou 11, dans lequel un éjecteur commun (76) est associé aux saillies (69).

13. Dispositif de pipetage selon l'une quelconque des revendications 1 à 12, avec
• un dispositif de déplacement (36) avec une chambre de refoulement (37) ayant une borne mobile (38), une saillie (34) pour liaison à un embout de pipette (56) et un canal de liaison (44) entre la chambre de refoulement (37) et l'extrémité libre de la saillie (34),
• un dispositif d'entraînement (6, 7, 8) pour entraîner la borne mobile (38) du dispositif de déplacement (36) par un élément d'entraînement (7), qui a une liaison active détachable avec la borne mobile (38), et
• une liaison à baïonnette (19, 22, 30, 31) entre le dispositif d'entraînement (6, 7, 8) et le dispositif de déplacement (36), qui se laisse établir en faisant la liaison active entre l'élément d'entraînement (7) et la borne mobile (38) et est détachable en détachant la liaison active entre l'élément d'entraînement (7) et la borne mobile (38).

14. Dispositif de pipetage selon la revendication 13, dans lequel l'élément d'entraînement (7) est une tige de levage du dispositif d'entraînement (6, 7, 8) déplaçable en parallèle à l'axe longitudinal de la liaison à baïonnette, et le dispositif de déplacement (36) a une surface de contact reliée à la borne (38) et dirigée transversalement à la tige de levage (7) qui est poussée contre l'extrémité de la tige de levage (7) par un ressort de levage (43).

15. Dispositif de pipetage selon la revendication 15, dans lequel la surface de contact est formée sur une pièce d'appui (40) reliée à la borne (38) via une barre (39) et est supportée sur la plaque de contact (40) dans l'une extrémité, et dans l'autre extrémité sur la chambre de refoulement (37) via un ressort de levage (43) formé comme un ressort hélicoïdal.

16. Dispositif de pipetage selon l'une quelconque des revendications 13 à 15, dans lequel le dispositif d'entraînement (6, 7, 8) a un logement cylindrique (19) qui a une ouverture dans l'une extrémité, à travers laquelle le logement cylindrique (19) est accessible de l'extérieur en la direction axiale, qui a au moins une rainure longitudinale (21) axialement dirigée qui est reliée à une rainure annulaire (22) dirigée en la direction de circonférence du logement cylindrique (19) et dans lequel le dispositif de déplacement (36) a sur une portion cylindrique (30) au moins une saillie (31) faisant saillie vers l'extérieur, la portion cylindrique (30) se laissant insérer dans le logement (19) à travers l'ouverture dans le sens axial du logement cylindrique (19) et avec la saillie (31) dans la rainure longitudinale (21) et se laissant insérer avec la saillie (31) dans la rainure annulaire (22) par rotation.

17. Dispositif de pipetage selon l'une quelconque des revendications 13 à 16, dans lequel la rainure annulaire (22) a une paroi de limitation qui s'étend dans la direction axiale du logement (19) dans une distance de la rainure longitudinale (21) et jusqu'à' laquelle la saillie (31) se laisse tourner.

18. Dispositif de pipetage selon la revendication 13 ou 17, dans lequel la rainure annulaire (22) est reliée, dans une distance de la rainure longitudinale (21), à une partie de rainure longitudinale (23) qui se déroule en parallèle à celle-ci et finit en une distance de l'ouverture.

19. Dispositif de pipetage selon l'une quelconque des revendications 16 à 18, dans lequel la rainure annulaire (22) a une paroi de limitation en forme de rampe, dont la distance de l'ouverture accroit avec distance croissante de la rainure longitudinale (21).

20. Dispositif de pipetage selon l'une quelconque des revendications 16 à 19, dans lequel la rainure longitudinale (21), la rainure annulaire (22) et au choix la partie de rainure longitudinale (23) sont réalisées avec une pièce de couplage cylindrique (19) qui forme le logement du dispositif d'entraînement (6, 7, 8) et est fixée dans celui-ci.

21. Dispositif de pipetage selon l'une quelconque des revendications 13 à 20, dans lequel le dispositif d'entraînement (6, 7, 8) comporte un ressort (24) qui pousse contre le dispositif de déplacement (36) relié au dispositif d'entraînement (6, 7, 8) à travers la liaison à baïonnette (19, 22, 30, 31).

22. Dispositif de pipetage selon la revendication 21, dans lequel le ressort (24) est arrangé sur une autre ouverture du logement (19) qui fait face à l'ouverture pour l'introduction axiale du dispositif de déplacement (36).

23. Dispositif de pipetage selon la revendication 21 ou 22, dans lequel le ressort (24) est un ressort hélicoïdal qui est supporté par un côté avant de la pièce de couplage (19) situé à l'intérieur.

24. Dispositif de pipetage selon l'une quelconque des revendications 22 à 23, dans lequel la rainure longitudinale (21) et/ou la rainure annulaire (22) et/ou la partie de rainure longitudinale (23) sont ouvertes en direction de l'autre ouverture.

25. Dispositif de pipetage selon l'une quelconque des revendications 13 à 24, dans lequel le dispositif de déplacement (36) est une unité piston/cylindre avec un cylindre (37) et un piston (38) mobile dans ceci, et le piston (38) comporte la borne mobile.

26. Dispositif de pipetage selon l'une quelconque des revendications 13 à 25, dans lequel la saillie (34) est dirigée coaxialement à l'axe longitudinal de la liaison à baïonnette (19, 22, 30, 31).

27. Dispositif de pipetage selon l'une quelconque des revendications 13 à 26, dans lequel la saillie (34) est fixement reliée à la chambre de refoulement (37).

28. Dispositif de pipetage selon l'une quelconque des revendications 13 à 27, avec un dispositif d'éjection (45) pour détacher un embout de pipette (56) de la saillie (34), qui a un entraînement d'éjection (46, 47, 48) agencé sur le dispositif d'entraînement (6, 7, 8), un éjecteur (51) agencé sur le dispositif de déplacement (36), et une liaison à serrage axial détachable entre l'entraînement d'éjection (45) et l'éjecteur (51), dirigée en la direction de l'axe longitudinal de la liaison à baïonnette (19, 22, 30, 31).

29. Dispositif de pipetage selon la revendication 28, dans lequel l'entraînement d'éjection (45) a une tige d'éjection (47) faisant saillie du dispositif d'éjection en parallèle à la liaison à baïonnette (19, 22, 30, 31), et l'éjecteur (51) a un perçage (55) axial en parallèle à la saillie (34) qui est relié à la tige d'éjection (47) par pression.

30. Dispositif de pipetage selon la revendication 29, dans lequel l'éjecteur (51) est guidé sur le dispositif de déplacement (36).

31. Dispositif de pipetage selon l'une quelconque des revendications 13 à 30, dans lequel l'éjecteur (51) est une douille guidée sur le dispositif de déplacement (36).
